# FASCICULE DE BREVET EUROPEEN

(11) **EP 2 095 060 B1**
(45) Date de publication et mention de la délivrance du brevet: **08.06.2011**
(21) Numéro de dépôt: 07872426.7
(22) Date de dépôt: 20.12.2007
(51) Int. Cl.: F42B 15/01

(54) **PROJECTILE GUIDE MUNI D'UN MANCHON POUR LE MONTAGE D'UN SYSTEME DE GUIDAGE**
GEFÜHRTE RAKETE MIT HÜLSE ZUR MONTAGE EINES FÜHRUNGSSYSTEMS
GUIDED MISSILE WITH A SLEEVE FOR MOUNTING A GUIDING SYSTEM

(30) Priorité: 21.12.2006 FR 0655787
(43) Date de publication de la demande: 02.09.2009
(73) Titulaire: Societe Des Ateliers Mecaniques De Pont Sur Sambre, 59138 Pont Sur Sambre (FR)
(72) Inventeur: MARTIN, Christian, 93193 Livry Gargan (FR)
(74) Mandataire: De Souza, Paula
(86) Numéro de dépôt international: PCT/FR2007/002142
(87) Numéro de publication internationale: WO 2008/102069

(56) Documents cités:
- EP-A- 1 688 702
- WO-A-99/30106
- FR-A- 2 845 763
- US-B1- 6 254 031
- US-B1- 6 276 277

## Description

La présente invention concerne un projectile guidé dont le nez est muni d'un manchon servant d'interface de montage pour un système de guidage.

Les projectiles militaires guidés de l'art antérieur par example ceux selon WO9930106, et en particulier les bombes aériennes actuellement en service, possèdent des interfaces de montage du système de guidage qui sont directement usinés dans leur enveloppe extérieure. La géométrie de ces bombes et de leur interface de montage réduit ainsi considérablement leurs performances de pénétration. Cependant, pour permettre l'intégration des systèmes de guidage au standard OTAN, tels qu'un système de guidage laser, un gyroscope ou encore un accéléromètre, il est nécessaire que ces bombes possèdent une interface compatible avec les normes militaires. L'usinage de cette interface dans la masse du projectile se révèle toutefois difficile et onéreux. Par ailleurs, la rupture de l'interface lors de l'impact a lieu de manière imprévisible et irrégulière, ce qui réduit les performances de pénétration. Ainsi, les projectiles guidés actuels ne donnent pas entièrement satisfaction.

Un but de la présente invention est donc de résoudre les problèmes cités précédemment à l'aide d'une solution simple à mettre en oeuvre, fiable et peu coûteuse.

Ce but est réalisé par l'objet de la revendication 1.

Selon des modes de réalisation préférés, le projectile guidé selon la présente invention peut comprendre en outre l'une au moins des caractéristiques suivantes :
- la partie cylindrique de liaison porte un filetage externe coopérant avec un filetage interne réalisé dans une partie arrière du manchon cylindrique ;
- le manchon cylindrique présente une collerette avant le prolongeant de manière continue vers l'extérieur ;
- le manchon cylindrique présente, au niveau de sa collerette avant, un filetage interne pour recevoir le système de guidage lorsque le projectile est en condition d'utilisation et un bouchon de protection lorsque le projectile est stocké ;
- le manchon cylindrique est réalisé en un matériau à faible résilience, par exemple en un acier fragile ; et
- le nez est réalisé en un matériau à haute limite élastique, par exemple en un acier.

L'invention va maintenant être décrite plus en détail en référence à des modes de réalisation particuliers donnés à titre d'illustration uniquement et représentés sur les figures annexées dans lesquelles :
- la figure 1 est une vue de côté montrant, séparés l'un de l'autre, un projectile et un manchon conformes à la présente invention ;
- la figure 2 est une vue à échelle agrandie de la partie avant du projectile de la figure 1 ;
- la figure 3 est une vue en coupe longitudinale de la figure 2 ;
- la figure 4 est une vue de côté à échelle agrandie de la partie avant du projectile muni du manchon ; et
- la figure 5 est une vue en coupe de la figure 4.

Les figures 1 et 2 représentent schématiquement un projectile militaire guidé 1, tel qu'une bombe aérienne de pénétration. Le projectile guidé 1 comprend notamment un corps tubulaire cylindrique 10 se terminant à l'avant par un nez 20 ayant une forme générale d'ogive.

Plus précisément, le nez 20 comporte une ogive avant 21 présentant un premier profil et se terminant par une pointe de pénétration 22, et une ogive arrière 23 présentant un second profil différent du profil de l'ogive avant 21. La forme à double ogive du nez 20 facilite ainsi la pénétration du projectile guidé 1 (pénétration progressive) dans des cibles dures et permet une répartition optimale des contraintes engendrées durant la phase de pénétration.

Une zone intermédiaire de liaison 25 est située entre l'ogive avant 21 et l'ogive arrière 23 et relie ces dernières de manière continue. La zone intermédiaire de liaison 25 est constituée par une partie cylindrique munie d'un filetage externe 26.

Le projectile guidé 1 comporte également un manchon cylindrique 30 faisant office d'interface de montage pour un système de guidage qualifié au standard OTAN (non représenté), tel qu'un équipement de guidage laser coopérant avec un système de positionnement global par satellites.

Le manchon cylindrique de montage 30 est fixé de manière amovible sur le nez 20 du projectile guidé 1. Plus précisément, le manchon cylindrique 30 présente une partie arrière 31 munie d'un filetage interne 32 destiné à coopérer avec le filetage externe 26 de la partie cylindrique de liaison 25 du nez 20.

Le manchon cylindrique de montage 30 présente également une partie avant en forme de collerette 33 le prolongeant de manière continue vers l'extérieur. La partie avant 33 du manchon cylindrique 30 est évasée de façon à opposer le maximum de surface à l'impact et à concentrer les contraintes dans des zones déterminées. La concentration de contraintes au sein du manchon cylindrique de montage 30 engendre ainsi la destruction de celui-ci et facilite la pénétration ultérieure du projectile guidé 1.

La collerette avant 33 comporte un filetage interne 34 destiné à la fixation du système de guidage au standard OTAN dans les conditions d'utilisation du projectile 1 (par exemple lorsqu'il est intégré à un véhicule militaire tel qu'un avion, un bateau, un char ou un sous-marin), ou d'un bouchon de protection (non représenté) lorsque le projectile 1 est stocké avant son intégration.

Le manchon cylindrique de montage 30 est réalisé en un matériau à faible résilience, par exemple en un acier fragile, de façon à réduire la dissipation d'énergie lors de sa destruction.

Au contraire, le corps 10 du projectile 1 conforme à la présente invention, et en particulier son nez 20, est réalisé par forgeage en un matériau à haute limite élastique, à haute densité et à dureté élevée, par exemple en un acier faiblement allié ayant subi un traitement de durcissement adapté, tel qu'une trempe ou une cémentation.

Durant toute la phase précédant la pénétration du projectile guidé dans une cible, le manchon cylindrique 30 assure sa fonction d'interface de montage des systèmes de guidage en maintenant ceux-ci à proximité du nez 20 du projectile 1.

Par contre, lors d'un impact du projectile guidé 1 contre une cible dure, par exemple un mur en béton, le manchon cylindrique de montage 30 se brise en morceaux en raison de la fragilité du matériau le constituant. La destruction du système de guidage a également lieu à ce moment là, sans que cela nuise à la pénétration ou au guidage du projectile guidé 1. En revanche, étant donné que le nez 20 est réalisé en un matériau rigide et qu'une partie des contraintes absorbées engendre la destruction du manchon cylindrique 30, le projectile guidé 1 peut pénétrer plus profondément dans la cible.

La présente invention propose donc un projectile guidé 1 équipé d'un manchon cylindrique amovible 30 qui permet à la fois de monter facilement un système de guidage sur son corps 10 et de réduire la dissipation d'énergie lors d'un impact contre une cible dure.

Il va de soi que la description détaillée de l'objet de l'Invention, donnée uniquement à titre d'illustration, ne constitue en aucune manière une limitation, les équivalents techniques étant également compris dans le champ de la présente invention.

Ainsi, la fixation amovible du manchon cylindrique de montage 30 sur le nez 20 du projectile 1 peut être réalisée d'une autre façon que celle décrite, par exemple par clipsage axial à force ou à l'aide d'un système à baïonnette.

L'invention s'applique à tout type de projectile militaire guidé, tel qu'un missile, une bombe, une charge pénétrante, etc. Le mode de propulsion, de même que l'endroit d'où le projectile est envoyé et l'endroit vers lequel il est dirigé, importent peu. Ainsi, le projectile guidé 1 selon la présente invention peut être lancé de la terre (tank, batterie d'artillerie), de la mer (croiseur, sous-marin) ou en l'air (bombardier, chasseur), et la cible peut être sur terre, en mer ou en l'air.

Le profil de l'ogive arrière 33 peut être identique au profil de l'ogive avant 31, c'est-à-dire que les deux ogives peuvent suivrent la même courbure en étant le prolongement l'une de l'autre.

Le corps cylindrique peut être plein ou creux de manière à renfermer une matière active ou inerte.

Le manchon peut être réalisé en un matériau composite ou en un alliage métallique ayant les mêmes caractéristiques mécaniques que celles de l'acier décrit.

## Revendications

1. Projectile guidé (1) comprenant :
- un corps (10) de forme générale cylindrique se terminant à l'avant par un nez (20) en forme d'ogive, et un manchon cylindrique (30) pour permettre le montage d'un système de guidage au standard OTAN à l'avant du corps, le nez (20) comprenant une partie cylindrique de liaison (25) sur laquelle le manchon (30) est fixé,
**caractérisé en ce que** la partie cylindrique de liaison (25) est située entre une partie ogivale avant (21) et une partie ogivale arrière (23) du nez et relie ces deux parties de manière continue.

2. Projectile guidé selon la revendication 1, **caractérisé en ce que** la partie cylindrique de liaison (25) porte un filetage externe (26) coopérant avec un filetage interne (32) réalisé dans une partie arrière (31) du manchon cylindrique (30).

3. Projectile guidé selon la revendication 2, **caractérisé en ce que** le manchon cylindrique (30) présente une collerette avant (33) le prolongeant de manière continue vers l'extérieur.

4. Projectile guidé selon la revendication 3, **caractérisé en ce que** le manchon cylindrique (30) présente, au niveau de sa collerette avant (33), un filetage interne (34) destiné à recevoir le système de guidage lorsque le projectile (1) est en condition d'utilisation et un bouchon de protection lorsque le projectile (1) est stocké.

5. Projectile guidé selon l'une quelconque des revendications précédentes, **caractérisé en ce que** le manchon cylindrique (30) est réalisé en un matériau à faible résilience, par exemple en un acier fragile.

6. Projectile guidé selon l'une quelconque des revendications précédentes, **caractérisé en ce que** le nez (20) est réalisé en un matériau à haute limite élastique, par exemple en un acier.

## Claims

1. Guided missile (1) comprising:
- a generally cylindrical body (10) ending at the front in a cone-shaped nose (20), and a cylindrical sleeve (30) for mounting a NATO-standard guidance system at the front of the body, the nose (20) comprising a cylindrical connecting portion (25) to which the sleeve (30) is fixed,
**characterised in that** the cylindrical connecting portion (25) is situated between a cone-shaped front portion (21) and a cone-shaped rear portion (23) of the nose and connects these two portions in a continuous manner.

2. Guided missile according to claim 1, **characterised in that** the cylindrical connecting portion (25) is provided with an external thread (26) cooperating with an internal thread (32) formed in a rear portion (31) of the cylindrical sleeve (30).

3. Guided missile according to claim 2, **characterised in that** the cylindrical sleeve (30) has a front collar (33) extending it towards the exterior in a continuous manner.

4. Guided missile according to claim 3, **characterised in that** the cylindrical sleeve (30) is provided on its front collar (33) with an internal thread (34) intended to receive the guidance system when the missile (1) is ready for use and a protective cap when the missile (1) is stored.

5. Guided missile according to any one of the preceding claims, **characterised in that** the cylindrical sleeve (30) is made of a material displaying low impact strength, e.g. a brittle steel.

6. Guided missile according to any one of the preceding claims, **characterised in that** the nose (20) is made of a material displaying high yield strength, e.g. a steel.

## Patentansprüche

1. Lenkgeschoss (1) umfassend:
- einen Körper (1) von zylindrischer Grundform, der vorne in einer Nase (20) in Form eines Spitzkegels endet, und eine zylindrische Hülse, um die Montage eines Lenksystems vom NATO-Standard vorne an diesem Körper zu ermöglichen, wobei die Nase (20) einen zylindrischen Verbindungsteil (25) umfasst, auf dem die Hülse (30) befestigt ist, **dadurch gekennzeichnet, dass** sich der zylindrische Verbindungsteil (25) zwischen einem spitzkegelförmigen Teil (21) vorne und einem spitzkegelförmigen Teil (23) hinten an der Nase (20) befindet und die beiden Teile durchgehend verbindet.

2. Lenkgeschoss (1) gemäß Anspruch 1, **dadurch gekennzeichnet, dass** der zylindrische Verbindungsteil (25) ein Außengewinde (26) trägt, das mit einem in einem hinteren Teil der zylindrischen Hülse (30) ausgeführten Innengewinde (32) zusammenwirkt.

3. Lenkgeschoss (1) gemäß Anspruch 2, **dadurch gekennzeichnet, dass** die zylindrische Hülse (30) einen vorderen Flansch (33) aufweist, der sie durchgehend nach außen weitet.

4. Lenkgeschoss (1) gemäß Anspruch 3, **dadurch gekennzeichnet, dass** die zylindrische Hülse (30) in Höhe ihres vorderen Flansches (33) ein Innengewinde (34), das dazu bestimmt ist, das Lenksystem aufzunehmen, wenn sich das Geschoss (1) im Verwendungszustand befindet, und eine Schutzkappe aufweist, wenn das Geschoss (1) gelagert wird.

5. Lenkgeschoss gemäß einem der vorangehenden Ansprüche, **dadurch gekennzeichnet, dass** die zylindrische Hülse (30) aus einem Material mit geringer Schlagzähigkeit, zum Beispiel aus einem spröden Stahl ausgeführt ist.

6. Lenkgeschoss gemäß einem der vorangehenden Ansprüche, **dadurch gekennzeichnet, dass** die Nase (20) aus einem Material mit hoher Elastizitätsgrenze, zum Beispiel aus Stahl ausgeführt ist.
